# EUROPÄISCHE PATENTSCHRIFT

(11) **EP 0 616 752 B1**
(45) Veröffentlichungstag und Bekanntmachung des Hinweises auf die Patenterteilung: **20.05.1998**
(21) Anmeldenummer: 92924561.1
(22) Anmeldetag: 09.12.1992
(51) Int. Cl.: H05B 41/29

(54) **SCHALTUNGSANORDNUNG ZUM BETRIEB EINER ODER MEHRERER NIEDERDRUCKENTLADUNGSLAMPEN**
CIRCUIT FOR OPERATING ONE OR MORE LOW-PRESSURE DISCHARGE LAMPS
CIRCUIT POUR ACTIONNER UNE OU PLUSIEURS LAMPE(S) A DECHARGE A BASSE PRESSION

(30) Priorität: 09.12.1991 DE 4140557
(43) Veröffentlichungstag der Anmeldung: 28.09.1994
(73) Patentinhaber: Patent-Treuhand-Gesellschaft für elektrische Glühlampen mbH, 81543 München (DE)
(72) Erfinder: RUDOLPH, Bernd, D-81375 München (DE)
(86) Internationale Anmeldenummer: DE9201026
(87) Internationale Veröffentlichungsnummer: WO9312631

(56) Entgegenhaltungen:
- EP-A- 0 259 646
- EP-A- 0 471 332
- DE-A- 3 901 111
- DE-A- 4 005 776

## Beschreibung

Die Erfindung betrifft eine Schaltungsanordnung zum Betrieb einer oder mehrerer Niederdruckentladungslampen gemäß dem Oberbegriff des Patentanspruches 1.

Diese Schaltungen sind Bestandteil von sogenannten elektronischen Vorschaltgeräten für Niederdruckentladungslampen und ermöglichen einen schonenden Warmstart - d.h. eine Zündung der Lampe mit vorgeheizten Elektroden - der Niederdruckentladungslampen, wodurch deren Lebensdauer verlängert wird.

Eine derartige Schaltungsanordnung ist beispielsweise in der EP-PS 93 469 offenbart. Bei dieser Schaltung lassen sich durch Steuerung der Frequenz und des Tastverhältnisses des Halbbrückenwechselrichters definierte Heiz- und Zündbedingungen für die Niederdruckentladungslampen einstellen. Nachteilig wirken sich hier allerdings die große Toleranzabhängigkeit der Heiz-, Zünd- und Betriebsparameter von den eingesetzten Bauelementen und der hohe Schaltungsaufwand aus.

Außerdem ist beispielsweise aus der EP-PS 185 179 eine Schaltungsanordnung bekannt, die den Lastkreis des Halbbrückenwechselrichters zwischen Vorheizen der Elektroden und Zünden der Lampe umschaltet. Dazu wird ein Kaltleiter (PTC) verwendet, der nach Ablauf der Heizzeit die Resonanzkapazität des Serienresonanzkreises umschaltet.

Die Verwendung eines Kaltleiters (PTC) hat allerdings den Nachteil, daß dieses Bauelement im Brennbetrieb der Niederdruckentladungslampe eine Verlustleistung von ca. 0,5 W bis 1 W pro Lampe umsetzt. Außerdem benötigt der Kaltleiter (PTC) eine Abkühlzeit von einigen 10 Sekunden bis Minuten, um einen hinreichend schonenden Warmstart der Lampen bei erneutem Einschalten zu gewährleisten.

Ferner ist in der DE-A-39 01 111 eine Schaltungsanordnung mit einem Heizkreis für die Elektroden der Niederdruckentladungslampen offenbart, wobei im Heizkreis neben einer Resonanzkapazität auch ein Kaltleiter und ein Relais integriert sind. Der Kaltleiter dient hier als Zeitglied für die Steuerung des Relais und wird seinerseits, nach ausreichender Vorheizung der Lampenelektroden, durch den Relaiskontakt von der Schaltung abgetrennt, so daß nach erfolgter Zündung der Niederdruckentladungslampen kein Strom mehr durch den Kaltleiter fließt. Diese Schaltungsanordnung hat gegenüber der in der EP-PS 185 179 offenbarten Schaltung den Vorteil, daß im Kaltleiter während des Brennbetriebes der Lampen keine Verlustleistung umgesetzt wird. Allerdings besitzt auch hier der Kaltleiter die insbesondere bei kurzen Schaltzyklen störende Abkühlzeit, so daß dann kein schonender Lampenstart erfolgen kann. Weiterhin verlangt diese Schaltungsfiguration eine genaue Abstimmung der Bauelemente, wenn ein Kaltstart der Lampe vermieden, andererseits das Relais den Kaltleiter sicher abschalten soll.

DE-A-3 901 111 liegt dem Oberbegriff des Anspruchs 1 zugrunde.

Es ist die Aufgabe der Erfindung, eine Schaltungsanordnung zum Betrieb einer oder mehrerer Niederdruckentladungslampen bereitzustellen, die mit einem geringen Schaltungsaufwand eine ausreichende Vorheizung der Elektroden der Niederdruckentladungslampen ermöglicht, und so einen schonenden Warmstart der Lampen sowie geringe Verlustleistungen im Heizkreis gewährleistet.

Diese Aufgabe wird erfindungsgemäß durch die kennzeichnenden Merkmale des Patentanspruches 1 gelöst. Vorteilhafte Ausführungsformen der Erfindung sind in den Unteransprüchen dargelegt.

Als weitere Vorteile der erfindungsgemäßen Schaltungsanordnung können angeführt werden:

Die erfindungsgemäße Schaltungsanordnung ermöglicht ein kontrolliertes Vorheizen der Lampenelektroden, abgestimmt auf einen dem jeweiligen Elektrodentyp angepaßten Spannungswert. Insbesondere ist die Vorheizphase der Elektroden weitgehend unabhängig von Toleranzen der Netzspannung und den Bauelementparametern, da direkt der Spannungsabfall über den Elektrodenwendeln zur Bewertung der Elektrodenaufheizung herangezogen wird. Die Heizspannung über den Elektroden ist so gering (maximal einige zehn Volt), daß in der Niederdruckentladungslampe keine die Lampe schädigende Glimmentladung auftreten kann. Außerdem werden bei den ersten beiden Ausführungsbeispielen durch die Relaiskontakte, beim Übergang von der Vorheiz- in die Zündphase der Lampen, die Heizkreise unterbrochen, so daß im Brennbetrieb der Niederdruckentladungslampen kein Strom durch den Heizkreis fließt. Damit werden die in den Elektroden umgesetzten Verlustleistungen reduziert. Bei Schaltungen mit mehreren parallel zu-einander geschalteten Niederdruckentladungslampen ist die Verwendung eines Relais mit mehreren Relaiskontakten besonders kostengünstig.

Die Erfindung wird nachstehend anhand mehrerer Aus-führungsbeispiele näher erläutert. Es zeigen:
- Figur 1: das Prinzip der erfindungsgemäßen Schaltungsanordnung für eine Niederdruckentladungslampe,
- Figur 2a: ein genaues Schaltbild des in Figur 1 mit gestrichelten Linien umrahmten Schaltungsteils, insbesondere die Relaisansteuerung S, gemäß eines ersten Ausführungsbeispiels,
- Figur 2b: ein detailliertes Schaltbild des in Figur 1 mit gestrichelten Linien umrahmten Schaltungsteils, insbesondere die Relaisansteuerung S, gemäß eines zweiten Ausführungsbeispiels,
- Figur 3: das vollständige Schaltbild einer erfindungsgemäßen Schaltungsanordnung zum Betrieb zweier parallel geschalteter Niederdruckentladungslampen,

Die Figur 1 verdeutlicht das Prinzip der erfindungsgemäßen Schaltungsanordnung zum Betrieb einer Nieder-druckentladungslampe LP.

Ein wesentlicher Bestandteil der Schaltung ist ein Gegentaktfrequenzgenerator, bestehend aus zwei Bipo-lartransistoren T1, T2, die als Halbbrückenwechselrichter verschaltet sind, mit einer in Figur 1 schematisch dargestellten Ansteuerungsvorrichtung A und einer Gleichspannungsversorgung. Die Ansteuerungsvorrichtung A ist beispielsweise im Buch "Elektronikschaltungen" von W. Hirschmann (Siemens AG), auf den Seiten 147-148 beschrieben und soll daher hier nicht näher ausgeführt werden. Sie enthält auch eine Startvorrichtung für die erfindungsgemäße Schaltung.

Der Gegentaktfrequenzgenerator versorgt einen Serienresonanzkreis, der am Mittenabgriff M1 zwischen den Transistoren T1, T2 angeschlossen ist und aus einem Kopplungskondensator C3, einer Resonanzinduktivität LD und einer Resonanzkapazität C1 sowie einer Nieder-druckentladungslampe LP besteht, mit einer hochfrequenten (größer als 20 kHz) Wechselspannung. Ein Anschluß der Resonanzkapazität C1 ist hier zum Minuspol (Masse) der Gleichspannungsversorgung zurückgeführt. Die Niederdruckentladungslampe LP ist am Verbindungspunkt M anknüpfend, parallel zur Resonanzkapazität C1 geschaltet. Sie besitzt zwei mit Emittermaterial beschlämmte Elektrodenwendeln E1, E2, die zusammen mit einem Relaiskontakt K1 in einen Heizkreis integriert sind, wobei ein Anschluß der Elektrode E2 mit dem Minuspol (Masse) der Gleichspannungsversorgung verbunden ist.

An einem Abgriff M2 im Serienresonanzkreis ist ferner über einen Strombegrenzungskondensator C5 ein Gleichrichter GL mit seinem Eingang 2 angeschlossen. Der Eingang 1 des Gleichrichters GL ist zum Minuspol (Masse) der Gleichstromversorgung geführt. Parallel zum Gleichstromausgang des Gleichrichters GL liegt ein Glättungskondensator C4. Vom Gleichrichter GL wird ein steuerbarer elektronischer Schalter S, der die zum Relaiskontakt K gehörende Relaisspule RL ansteuert, mit Gleichspannung versorgt.

Das Funktionsprinzip dieser Schaltung läßt sich folgendermaßen verstehen:

Beim Einschalten des Halbbrückenwechselrichters bzw. der Schaltungsanordnung ist der Relaiskontakt K zunächst geschlossen, so daß durch die Elektrodenwendel E1, den Relaiskontakt K und die Elektrodenwendel E2 über den stark gedämpften Serienresonanzkreis ein hochfrequenter Heizstrom fließt, der die Elektroden E1 und E2 aufheizt. Der Spannungsabfall an der Lampe beträgt während dieser Vorheizphase gerade die Summe aus dem Spannungsabfall an der Elektrodenwendel E1 und an der Elektrodenwendel E2, also bei gleichartigen Elektroden E1, E2 gleich der doppelten Heizspannung einer Elektrodenwendel.

Da der Gleichrichter GL mit seinen Eingängen 1, 2 parallel zur Lampe LP geschaltet ist, liegt während der Vorheizphase an ihm ebenfalls die hochfrequente Heizspannung der Elektrodenwendeln E1, E2 an. Diese hochfrequente Spannung wird vom Gleichrichter GL in eine pulsierende Gleichspannung verwandelt und vom Glättungskondensator C4, der parallel zum Gleichstromausgang des Gleichrichters GL geschaltet ist, geglättet, so daß am steuerbaren elektronischen Schalter S die gleichgerichtete und geglättete Heizspannung der Elektrodenwendeln E1, E2 anliegt.

Mit zunehmender Aufheizung der Elektrodenwendeln E1, E2 wächst auch ihr ohmscher Widerstand und damit die Heizspannung, d.h. der Spannungsabfall an den Elektroden E1, E2 sowie der Spannungsabfall am elektronischen Schalter S. Beim Überschreiten eines kritischen Spannungswertes öffnet der elektronische Schalter S über die Relaisspule RL den Relaiskontakt K.

Das Öffnen des Relaiskontaktes K bewirkt eine Unterbrechung des Heizkreises, so daß jeder weitere Stromfluß durch die Elektrodenwendeln E1, E2 verhindert wird. Außerdem steigt dadurch die Güte des Serienresonanzkreises an, da nun die Resonanzkapazität C1 nicht länger durch den Heizkreis überbrückt wird und eine Bedämpfung des Serienresonanzkreises durch den Widerstand der Elektrodenwendeln E1, E2 entfällt. Somit kann an der Resonanzkapazität C1 die Zündspannung für die Niederdruckentladungslampe LP bereitgestellt werden. Nach erfolgter Zündung der Lampe LP fließt durch die Relaisspule RL nur noch der Ruhe- oder Haltestrom, der erforderlich ist, um den Relaiskontakt K geöffnet zu halten. Erst nach dem Abschalten der Lampe LP bzw. der Schaltungsanordnung wird der Relaiskontakt K wieder geschlossen, so daß bei erneutem Einschalten der Lampe LP die Vorheizphase für die Elektroden E1, E2 erneut beginnt.

Der steuerbare elektronische Schalter S kann als Schwellwert- oder als Zeitschalter ausgebildet sein.

In Figur 2a ist, gemäß des ersten Ausführungsbeispiels, der steuerbare elektronische Schalter S als Schwellwertschalter ausgeführt.
Der elektronische Schalter S besteht hier aus einer Zenerdiode DZ, einem Spannungsteiler mit den Widerständen R17, R18 und einem Thyristor Th, der in Serie zur Relaisspule RL geschaltet ist und dessen Gate von der Zenerdiode DZ gesteuert wird.
Während der Vorheizphase, also bei geschlossenem Relaiskontakt K, sperren die Zenerdiode DZ und der Thyristor Th, so daß durch die Relaisspule RL kein Stromfluß stattfindet. Mit wachsender Aufheizung der Elektrodenwendeln E1, E2 steigt der Spannungsabfall an den Elektrodenwendeln E1, E2 und an der Zenerdiode DZ an. Beim Überschreiten der Durchbruchspannung der Zenerdiode DZ wird diese leitend und steuert über den Spannungsabfall am Widerstand R18 die Schaltstrecke des Thyristors Th ebenfalls in die Leitfähigkeit. Dieses hat einen Stromfluß durch die Relaisspule RL und ein Öffnen des Relaiskontaktes K zur Folge. Da die Zünd- und die Brennspannung der Niederdruckentladungslampe LP größer als die Heizspannung an den Elektrodenwendeln E1, E2 sind, bleibt die Schaltstrecke des Thyristors Th im leitfähigen Zustand, so daß nach erfolgter Zündung der Lampe LP durch die Relaisspule RL der Haltestrom fließt, der erforderlich ist, um den Relaiskontakt K geöffnet zu halten.

Die Freilaufdiode D1, parallel zur Relaisspule, dient lediglich zum Schutz des Thyristors Th vor der Induktionsspannung der Relaisspule RL.

Durch geeignete Dimensionierung der Bauelemente, insbesondere C4, DZ, R17 und R18 kann die Dauer der Vorheizphase für jeden Elektrodentyp optimal eingestellt werden.

In Figur 2b ist, gemäß des zweiten Ausführungsbeispiels, der steuerbare elektronische Schalter S als Zeitschalter ausgebildet. Der elektronische Schalter S besteht hier aus einem RC-Glied mit dem Widerstand R20 und dem Kondensator C20 sowie einem Thyristor Thl, der in Serie zur Relaisspule RL1 geschaltet ist. Parallel zum Kondensator C20 ist ein ohmscher Widerstand R21 angeordnet. Er dient zur Entladung des Kondensators C20 nach dem Abschalten der Schaltungsanordnung und zur Einstellung einer definierten Vorheizzeit beim Neustart.

Der Kondensator C20 wird über den Widerstand R20 auf die Schwellspannung aufgeladen, die erforderlich ist, um die Schaltstrecke des Thyristors Thl über dessen Gateanschluß in die Leitfähigkeit zu steuern, wodurch ein Stromfluß durch die Relaisspule RL1, ähnlich wie beim ersten Ausführungsbeispiel in Figur 2a, ermöglicht wird.

Der Gleichrichter GL2, der Glättungskondensator C7 sowie der Thyristor Th1 und die Relaisspule RL1 mit der Freilaufdiode D2 haben dieselbe Funktion wie die entsprechenden Bauelemente des ersten Ausführungsbeispiels nach Figur 2a. Die Dauer der Vorheizphase der Elektrodenwendeln E1, E2 ist hier durch die Zeitkonstante des RC-Gliedes und durch den Widerstand R21 bestimmt, die ihrerseits natürlich für jeden Elektrodentyp optimiert werden können (vgl. Figur 2b).

Figur 3 zeigt ein detailliertes Schaltbild einer erfindungsgemäßen Schaltungsanordnung zum Betrieb von zwei parallel geschalteten Niederdruckentladungslampen LP1, LP2 gemäß eines besonders bevorzugten Ausführungsbeispiels.

Als wesentliches Bestandteil enthält die Schaltung einen Gegentaktfrequenzgenerator, bestehend aus zwei in einer Halbbrücke angeordneten Bipolartransistoren T3, T4 mit einer hier nur schematisch dargestellten Ansteuerungsvorrichtung A' und einer Gleichspannungsversorgung G, zu deren Ausgang ein Stützkondensator C8 parallel geschaltet ist. Eine genaue Beschreibung einer solchen Ansteuerungsvorrichtung A' findet sich beispielsweise im Buch "Elektronikschaltungen" von W. Hirschmann (Siemens AG), auf den Seiten 147 - 148 und in der EP-OS 276 460. Parallel zu den Schaltstrecken der alternierend schaltenden Transistoren T3, T4 ist ein erster Glättungskondensator C6 geschaltet. Die Transistoren T3, T4 besitzen außerdem jeweils einen Emitterwiderstand R5 bzw. R6 und eine Rücklaufdiode D3 bzw. D4 zum Schutz ihrer Schaltstrecke. An dem Mittenabgriff M1' zwischen den beiden Bipolartransisotren T3, T4 sind über den Kopplungskondensator C10 und die Primärwicklung RKla eines Ringkerntransformators zwei parallel zueinander liegende Serienreonanzkreise angeschlossen.
Der erste Serienresonanzkreis besteht aus der Resonanzinduktivität LD1, der Resonanzkapazität C91 und der Niederdruckentladungslampe LP1, wobei die Lampe LP1 und die Resonanzkapazität C91 wechselstrommäßig parallel zueinander geschaltet sind. Analog dazu enthält der zweite Serienresonanzkreis C92 und die Niederdruckentladungslampe LP2, wobei auch hier die Lampe LP2 und die Resonanzkapazität C92 wechselstrommässig parallel zueinander geschaltet sind.

Beide Lampen LP1, LP2 weisen einen Heizkreis auf, der jeweils von den Elektrodenwendeln E10, E20 bzw. von den Elektrodenwendeln E11, E21 der entsprechenden Lampe LP1 und LP2 und einem Relaiskontakt K1 bzw. K2 gebildet wird. Die beiden Relaiskontakte K1, K2 werden von der Relaisspule RL' simultan geschaltet.

Die Relaisspule RL' wird von der Schaltstrecke des in Serie zu ihr angeordneten Thyristors Th' kontrolliert, wobei das Gate des Thyristors Th' seinerseits von der Zenerdiode DZ' und dem Spannungsteiler, bestehend aus den Widerständen R17', R18', angesteuert wird. An der Zenerdiode DZ' und dem Spannungsteiler R17', R18' liegt die vom zweiten Glättungskondensator C4' geglättete Ausgangsspannung des Gleichrichter GL' an. Der Gleichspannungsausgang des Gleichrichters GL', der Glättungskondensator C4', die Zenerdiode DZ', der Spannungsteiler R17', R18', die Relaisspule RL', die Freilaufdiode D1' und der Thyristor Th' sind vollkommen analog zum ersten Ausführungsbeispiel, das in Figur 2a dargestellt ist, verschaltet. Der Anschluß 1 des Gleichrichters GL' ist über den Abgriff M3 zum Pluspol des ersten Glättungskondensators C6 geführt, während der Anschluß 2 des Gleichrichters GL' über einen ersten Strombegrenzungskondensator C17 mit einem Abgriff M4 im ersten Serienresonanzkreis und über einen zweiten Strombegrenzungskondensator C18 mit einem Abgriff M5 im zweiten Serienresonanzkreis verbunden ist.

Über den Abgriff M3 ist auch jeweils ein Anschluß der Elektrodenwendeln E20 und E11 zum Pluspol des ersten Glättungskondensators C6 geführt, so daß der Wechselstromeingang 1, 2 des Gleichrichters GL' parallel zu beiden Lampen LP1 und LP2 geschaltet ist.

Die Schaltungsanordnung besitzt außerdem ein aktives Oberwellenfilter, das eine sinusförmige Netzstromentnahme ermöglicht. Dieses Oberwellenfilter besteht aus dem Dioden D13, D14, D15, D16 und den Kondensatoren C13, C81, C82 und den beiden Resonanzkapazitäten C91, C92. Eine ausführliche Funktionsbeschreibung eines derartigen Oberwellenfilters findet man in der US-PS 4 808 887 und soll daher hier nicht wiedergegeben werden.

Noch nicht erwähnt wurde das in Figur 3 abgebildete Bauelement R8, das ebenso wie die Primärwicklung RKla des Ringkerntransformators zur Ansteuerungsvorrichtung A' gehört und hier deshalb nicht näher erläutert werden soll.

Die Funktionsweise der erfindungsgemäßen Schaltungsanordnung nach Figur 3 läßt sich folgendermaßen beschreiben:

Nach dem Einschalten und Anlaufen des Gegentaktfrequenzgenerators fließt vom Mittenabgriff M1' über den Kopplungskondensator ein hochfrequenter (größer als 20 kHz) Wechselstrom, der sich am Abgriff M2' in die beiden Serienresonanzkreise verzweigt, so daß über die Resonanzinduktivität LD1 und dem Abgriff M4 ein Heizstrom durch den Heizkreis der Niederdruckentladungslampe LP1, bestehend aus den Elektrodenwendeln E10, E20 und dem geschlossenen Relaiskontakt K1, zum Abgriff M3 fließt, wo er sich mit dem Heizstrom, der durch den Heizkreis der zweiten Niederdruckentladungslampe LP2, bestehend aus den Elektrodenwendeln E11, E21 und dem geschlossenen Relaiskontakt K2, fließt, vereinigt.

Bei den beiden Lampen LP1, LP2 handelt es sich um Leuchtstofflampen mit einer Leistungsaufnahme von ca. 9 W und mit gleichartigen Elektrodenwendeln E10, E20 und E11, E21.

Während der Vorheizphase beträgt der Spannungsabfall über jeder Lampe LP1, LP2 gerade die doppelte Heizspannung einer Elektrodenwendel E10, E20, E11, E21.

Da der Gleichrichter GL' parallel zu den Leuchtstofflampen LP1 und LP2 geschaltet ist, liegt zwischen den Abgriffen M6 und M7 annähernd der Spitzenwert der gleichgerichteten und durch den zweiten Glättungskondensator C4' geglätteten doppelten Elektrodenwendelspannung an.

Mit wachsender Aufheizung der Elektrodenwendeln E10, E20, E11, E21 nimmt auch deren ohmscher Widerstand und damit der Spannungsabfall über den Lampen LP1, LP2 und auch der Spannungsabfall zwischen den Abgriffen M6, M7 zu.
Überschreitet der Spannungsabfall an den Elektrodenwendeln E10, E20, E11, E21 einen kritischen Wert, so wird die Zenerdiode DZ' leitend und steuert auch die Schaltstrecke des Thyristors Th' über dessen Gate und den Spannungsabfall an Widerstand R18' in die Leitfähigkeit. Als Folge fließt durch die Relaisspule RL' ein Strom und die Relaiskontakte K1, K2 werden geöffnet, so daß beide Heizkreise unterbrochen sind.

Damit endet die Vorheizphase für die Elektroden E10, E20, E11, E21. Die Resonanzkapazitäten C91, C92 werden nun durch die Heizkreise nicht länger überbrückt, so daß aufgrund der höheren Güte der Serienresonanzkreise an den Resonanzkapazitäten C91, C92 die Zündspannung für die Leuchtstofflampen LP1, LP2 bereitgestellt werden kann.

Nach erfolgter Zündung der Lampen LP1, LP2 wird die Relaisspule RL' noch mit dem Halte- oder Ruhestrom versorgt, der ausreicht, um die Relaiskontakte K1, K2 in geöffneter Stellung zu halten. Erst beim Ausschalten der Lampen LP1, LP2 werden die Relaiskontakte K1, K2 wieder geschlossen.
Das Funktionsprinzip ist also vollkommen analog zu dem des ersten Ausführungsbeispiels gemäß Figur 2a.

Die Tabelle I gibt eine geeignete Dimensionierung der Bauelemente für das Ausführungsbeispiel gemäß der Figur 3 an.

**Tabelle I**

| | |
|---|---|
| C81, C82 | 2,2 nF |
| C91, C92 | 4,7 nF |
| C13 | 6,8 nF |
| C17, C18 | 470 pF |
| DZ' | BZX55/C24 |
| LD1, LD2 | 3,1 mH |
| R5, R6 | 0,47 W |
| R17', R18' | 1,8 kW |
| C4' | 10 mF |
| Th' | 2N5061 |
| D1' | 1N4148 |

Die Erfindung beschränkt sich nicht auf die beschriebenen Ausführungsbeispiele, sondern kann beispielsweise auch für den Betrieb mehrerer parallel geschalteter Niederdruckentladungslampen angewendet werden. Es ist natürlich auch möglich, in der erfindungsgemäßen Schaltungsanordnung gemäß Figur 3 die Ansteuerung der Relaisspule RL' mittels eines Zeitschalters entsprechend Figur 2b auszuführen.

Die erfindungsgemäße Schaltungsanordnung eignet sich auch für mehrere in Reihe geschaltete Niederdruckentladungslampen. In diesem Fall wären die Elektrodenwendeln aller Lampen in einem einzigen Heizkreis integriert, und das Relais besäße ebenso viele Relaiskontakte wie Lampen vorhanden wären, wobei diese Relaiskontakte ebenfalls in dem Heizkreis integriert wären und simultan schalten würden (von derselben Relaisspule angesteuert). Die Relaiskontakte würden dann am Ende der Vorheizphase den Heizkreis derart unterbrechen, daß die elektrische Verbindung zwischen den zur gleichen Lampe gehörenden Elektrodenwendeln unterbrochen wäre.

Außerdem kann anstatt eines elektromechanischen Relais auch ein sogenanntes elektronisches Relais verwendet werden, das aus einem Optokoppler und einem elektronischen Schalter, z.B. einem Thyristor, besteht.

## Patentansprüche

1. Schaltungsanordnung zum Betrieb einer oder mehrerer Niederdrukkentladungslampen, bestehend aus
- einem Gegentaktfrequenzgenerator mit einer Ansteuerungsvorrichtung (A, A') und einer Gleichspannungsversorgung (G),
- mindestens einem Serienresonanzkreis, der vom Gegentaktfrequenzgenerator mit einem Hochfrequenzsignal beaufschlagt wird und der zumindest eine Resonanzinduktivität (LD, LD1, LD2) sowie eine Resonanzkapazität (C1, C91, C92) enthält,
- Anschlüsse für mindestens eine Niederdruckentladungslampe (LP, LP1, LP2) mit Elektrodenwendeln (E1, E2, E10, E20, E11, E21), wobei jede Elektrodenwendel (E1, E2, E10, E20, E11, E21) zwei Anschlüsse aufweist,
- mindestens einem Heizkreis zum Vorheizen der Elektrodenwendeln (E1, E2, E10, E20, E11, E21) der Niederdruckentladungslampe (LP) bzw. der Niederdruckentladungslampen (LP1, LP2), mit Schaltmitteln (K, K1, K2) zum Schließen und Öffnen des Heizkreises bzw. der Heizkreise, wobei durch diese Schaltmittel (K, K1, K2) der Heizkreis bzw. die Heizkreise zwischen einem niederohmigen und einem hochohmigen Zustand geschaltet werden und die Güte des Serienresonanzkreises bzw. der Serienresonanzkreise gegenüber der Vorheizphase erhöht wird, so daß am Ende dieser Elektrodenvorheizphase an der Resonanzkapazität bzw. an den Resonanzkapazitäten (C1, C91, C92) die Zündspannung für die Niederdruckentladungslampe (LP) bzw. die Niederdruckentladungslampen (LP1, LP2) bereitgestellt werden kann,
- einem Gleichrichter (GL, GL', GL1),
- einem als Schwellwert- oder Zeitschalter ausgebildeten steuerbaren elektronischen Schalter (S, S'), der an den Gleichspannungsausgang des Gleichrichters (GL, GL', GL1) angeschlossen ist und der die Schaltmittel (K, K1, K2) in Abhängigkeit des mit der Aufheizung zunehmenden ohmschen Widerstandes der Elektrodenwendeln (E1, E2, E10, E20, E11, E21) betätigt,
dadurch gekennzeichnet, daß dem elektronischen Schalter (S, S') eine durch den Gleichrichter (GL, GL', GL1) gleichgerichtete Heizspannung, die während der Vorheizphase zwischen den beiden Anschlüssen zumindest einer Elektrodenwendel (E1, E2, E10, E20, E11, E21) abfällt, zugeführt wird.

2. Schaltungsanordnung nach Anspruch 1, dadurch gekennzeichnet, daß die Schaltungsanordnung mindestens zwei parallel zueinander geschaltete Niederdruckentladungslampen (LP1, LP2) enthält, die jeweils einen Heizkreis zum Vorheizen ihrer Elektroden (E10, E20, E11, E21) besitzen, und die Schaltmittel als Relais ausgebildet sind, dessen Relaiskontakte (K1, K2) jeweils in einen Heizkreis integriert sind.

3. Schaltungsanordnung nach Anspruch 1, dadurch gekennzeichnet, daß die Schaltungsanordnung mindestens zwei in Reihe geschaltete Niederdruckentladungslampen enthält, wobei die Elektrodenwendeln dieser Lampen in einem gemeinsamen Heizkreis zum Vorheizen der Elektrodenwendeln integriert sind.

4. Schaltungsanordnung nach Anspruch 1, dadurch gekennzeichnet, daß die Schaltmittel als Relais ausgebildet sind und der steuerbare elektronische Schalter (S) einen Thyristor (Th, Th') sowie eine Zenerdiode (DZ, DZ') aufweist, wobei die Zenerdiode (DZ, DZ') an das Gate des Thyristors (Th, Th') angeschlossen ist und der Thyristor (Th, Th') in Serie zur Relaisspule (RL, RL') des Relais geschaltet ist.

5. Schaltungsanordnung nach Anspruch 1, dadurch gekennzeichnet, daß die Schaltmittel als Relais ausgebildet sind und der steuerbare elektronische Schalter (S) einen Thyristor (Th1) sowie ein RC-Glied (R20, C20) aufweist, wobei das RC-Glied (R20, C20) mit dem Gate des Thyristors (Th1) verbunden ist und der Thyristor (Th1) in Serie zur Relaisspule (RL1) des Relais geschaltet ist.

6. Schaltungsanordnung nach Anspruch 1, dadurch gekennzeichnet, daß die Schaltungsanordnung mindestens einen Strombegrenzungskondensator (C5, C17, C18) aufweist, der mit dem Wechselstromeingang des Gleichrichters (GL, GL', GL1) verbunden ist.

## Claims

1. Circuit arrangement for operating one or more low-pressure discharge lamps, comprising
- a push-pull frequency generator having a drive device (A, A') and a DC power supply (G),
- at least one series resonance circuit, to which a radio frequency signal is applied by the push-pull frequency generator, and which includes at least one resonance inductor (LD, LD1, LD2) and at least one resonance capacitor (C1, C91, C92),
- terminals for at least one low-pressure discharge lamp (LP, LP1, LP2) having electrode filaments (E1, E2, E10, E20, E11, E21), each electrode filament (E1, E2, E10, E20, E11, E21) having two terminals,
- at least one heating circuit for preheating the electrode filaments (E1, E2, E10, E20, E11, E21) of the low-pressure discharge lamp (LP) or of the low-pressure discharge lamps (LP1, LP2), having switching means (K, K1, K2) for closing and opening the heating circuit or the heating circuits, it being the case that these switching means (K, K1, K2) switch the heating circuit or the heating circuits between a low-resistance state and a high-resistance state, and that the quality of the series resonance circuit or of the series resonance circuits is increased with respect to the preheating phase, with the result that at the end of this electrode preheating phase the starting voltage for the low-pressure discharge lamp (LP) or the low-pressure discharge lamps (LP1, LP2) can be provided at the resonance capacitor or at the resonance capacitors (C1, C91, C92),
- a rectifier (GL, GL', GL1),
- a controllable electronic switch (S, S') which is constructed as a threshold-value or time switch, is connected to the DC output of the rectifier (GL, GL', GL1) and which actuates the switching means (K, K1, K2) as a function of the ohmic resistance of the electrode filaments (E1, E2, E10, E20, E11, E21) which increases with the heating up,
characterized in that the electronic switch (S, S') is fed a heating voltage which is rectified by the rectifier (GL, GL', GL1) and drops during the preheating phase between the two terminals of at least one electrode filament (E1, E2, E10, E20, E11, E21).

2. Circuit arrangement according to Claim 1, characterized in that the circuit arrangement includes at least two low-pressure discharge lamps (LP1, LP2) which are connected in parallel with one another and each have a heating circuit for preheating their electrodes (E10, E20, E11, E21), and the switching means are constructed as a relay whose relay contacts (K1, K2) are each integrated into a heating circuit.

3. Circuit arrangement according to Claim 1, characterized in that the circuit arrangement includes at least two series-connected low-pressure discharge lamps, the electrode filaments of these lamps being integrated in a common heating circuit for preheating the electrode filaments.

4. Circuit arrangement according to Claim 1, characterized in that the switching means are constructed as a relay and the controllable electronic switch (S) has a thyristor (Th, Th') as well as a zener diode (DZ, DZ'), the zener diode (DZ, DZ') being connected to the gate of the thyristor (Th, Th') and the thyristor (Th, Th') being connected in series with the relay coil (RL, RL') of the relay.

5. Circuit arrangement according to Claim 1, characterized in that the switching means are constructed as a relay, and the controllable electronic switch (S) has a thyristor (Th1) and an RC element (R20, C20), the RC element (R20, C20) being connected to the gate of the thyristor (Th1), and the thyristor (Th1) being connected in series with the relay coil (RL1) of the relay.

6. Circuit arrangement according to Claim 1, characterized in that the circuit arrangement has at least one current-limiting capacitor (C5, C17, C18) which is connected to the AC input of the rectifier (GL, GL', GL1).

## Revendications

1. Montage pour faire fonctionner une ou plusieurs lampes à décharge à basse pression, comprenant
- un générateur de fréquences en montage push-pull comportant un dispositif d'attaque (A, A') et une alimentation en tension continue (G),
- au moins un circuit résonnant série, qui reçoit un signal haute fréquence du générateur de fréquences en montage push-pull et qui comporte au moins une inductance de résonnance (LD, LD1, LD2) ainsi qu'un condensateur de résonnance (C1, C91, C92),
- des bornes pour au moins une lampe à décharge à basse pression (LP, LP1, LP2) ayant des filaments d'électrodes (E1, E2, E10, E20, E11, E21), chaque filament d'électrode (E1, E2, E10, E20, E11, E21) présentant deux bornes,
- au moins un circuit de chauffage pour le préchauffage des filaments d'électrodes (El, E2, E10, E20, E11, E21) de la lampe à décharge à basse pression (LP) ou des lampes à décharge à basse pression (LP1, LP2), ayant des moyens de commutation (K, K1, K2) pour l'ouverture et la fermeture du circuit de chauffage ou des circuits de chauffage, ces moyens de commutation (K, K1, K2) permettant la commutation du circuit de chauffage ou des circuits de chauffage entre un état à faible valeur ohmique et un état à grande valeur ohmique et permettant d'améliorer le facteur de qualité du circuit résonnant série ou des circuits résonnants série par rapport à la phase de préchauffage, si bien qu'à la fin de cette phase de préchauffage des électrodes, la tension d'amorçage pour la lampe à décharge à basse pression (LP) ou pour les lampes à décharge à basse pression (LP1, LP2) peut être disponible au niveau du condensateur de résonnance ou des condensateurs de résonnance (C1, C91, C92),
- un redresseur (GL, GL', GL1),
- un commutateur électronique (S, S') pouvant être commandé, qui est réalisé en tant que commutateur à valeur de seuil ou à minuterie, qui est relié à la sortie de tension continue du redresseur (GL, GL', GL1) et qui actionne les moyens de commutation (K, K1, K2) en fonction de la résistance ohmique, augmentant avec l'échauffement, des filaments d'électrodes (E1, E2, E10, E20, E11, E21),
caractérisé par le fait que le commutateur électronique (S, S') reçoit une tension de chauffage, redressée par le redresseur (GL, GL', GL1) et qui chute, pendant la phase de préchauffage, entre les deux bornes d'au moins un filament d'électrode (E1, E2, E10, E20, E11, E21).

2. Montage selon la revendication 1, caractérisé par le fait que le montage comprend au moins deux lampes à décharge à basse tension (LP1, LP2) montées en parallèle et possédant chacune un circuit de chauffage pour le préchauffage de leurs électrodes (E10, E20, E11, E21), et que les moyens de commutation sont réalisés sous la forme de relais, dont les contacts de relais (K1, K2) sont intégrés respectivement dans un circuit de chauffage.

3. Montage selon la revendication 1, caractérisé par le fait que le montage comprend au moins deux lampes à décharge à basse tension montées en série, les filaments d'électrodes de ces lampes étant intégrés dans un circuit commun de chauffage destiné au préchauffage des filaments d'électrodes.

4. Montage selon la revendication 1, caractérisé par le fait que les moyens de commutation sont réalisés sous la forme de relais et le commutateur électronique (S) pouvant être commandé comporte un thyristor (Th, Th') ainsi qu'une diode Zener (DZ, DZ'), la diode Zener (DZ, DZ') étant reliée à la gâchette du thyristor (Th, Th') et le thyristor (Th, Th') étant monté en série avec la bobine de relais (RL, RL') du relais.

5. Montage selon la revendication 1, caractérisé par le fait que les moyens de commutation sont réalisés sous la forme de relais, le commutateur électronique (S) pouvant être commandé comporte un thyristor (Th1) ainsi qu'un circuit à résistance et condensateur (R20, C20), le circuit à résistance et condensateur (R20, C20) étant relié à la gâchette du thyristor (Th1) et le thyristor (Th1) étant monté en série avec la bobine de relais (RL1) du relais.

6. Montage selon la revendication 1, caractérisé par le fait que le montage comporte au moins un condensateur de limitation de courant (C5, C17, C18), qui est relié à l'entrée de courant alternatif du redresseur (GL, GL', GL1).
